# EUROPÄISCHE PATENTSCHRIFT

(11) **EP 4 134 346 B1**
(45) Veröffentlichungstag und Bekanntmachung des Hinweises auf die Patenterteilung: **01.05.2024**
(21) Anmeldenummer: 22185600.8
(22) Anmeldetag: 19.07.2022
(51) Int. Cl.: B66C 3/16, E02F 3/413, E02F 9/00, E02F 3/40

(54) **HYDRAULISCHER SCHWENKANTRIEB FÜR EINEN GREIFER**
HYDRAULIC PIVOT DRIVE FOR A GRIPPER
ENTRAÎNEMENT PIVOTANT HYDRAULIQUE POUR UN PRÉHENSEUR

(30) Priorität: 23.07.2021 DE 202021103928 U
(43) Veröffentlichungstag der Anmeldung: 15.02.2023
(73) Patentinhaber: Kinshofer GmbH, 83607 Holzkirchen (DE)
(72) Erfinder: REBENSBURG, Dominik, 83703 Gmund (DE); FRIEDRICH, Thomas, 83727 Schliersee (DE)
(74) Vertreter: Thoma, Michael

(56) Entgegenhaltungen:
- EP-A1- 3 656 928
- EP-B2- 2 327 840
- DE-A1- 19 749 848
- DE-U1- 20 107 206

## Beschreibung

Die vorliegende Erfindung betrifft Greifer, die zumindest zwei zangenartig bewegbare Greifarme oder -schalen besitzen, die durch einen hydraulischen Schwenkantrieb zueinander gegenläufig auf- und zuschwenkbar sind. Die Erfindung betrifft insbesondere auch den hydraulischen Schwenkantrieb für einen solchen Greifer, mit zumindest zwei Abtriebsstücken, die an einem gemeinsamen Träger um jeweils eine Schwenkachse drehbar gelagert sind und jeweils drehfeste Verbindungsmittel zum drehfesten Verbinden mit jeweils einem/r der genannten Greifarme oder - schalen besitzen, wobei die Abtriebsstücke von separaten, eigenständig funktionsfähigen hydraulischen Antriebseinheiten gegenläufig zueinander antreibbar sind.

Solche Greifer mit hydraulischen Schwenkantrieben sind beispielsweise aus den Schriften DE 201 07 206 U1, DE 197 49 848 A1, EP 3 656 928 A1 oder EP 2 327 840 B2 bekannt.

DE 201 07 206 U offenbart die Merkmale des Oberbegriffs des Anspruchs 1. Greifer der genannten Art werden beispielsweise an Baggern zum Greifen von Baumaterialien wie Kies, Sand oder Erde, oder an Abbruchgeräten in Form von Abbruchscheren und -zangen zum Zerteilen und/oder Greifen von Baustrukturteilen wie Wänden, Betonplatten und dergleichen, aber auch in anderen Bereichen wie beispielsweise der Forstwirtschaft in Form von Holzgreifern eingesetzt. Die Greifer besitzen dabei üblicherweise zwei zueinander gegenläufig auf- und zuschwenkbare Greifarme bzw. -schalen, die hydraulisch auf- und zugeschwenkt werden können, wobei aber auch drei, vier oder mehr Greifarme bzw. -schalen vorgesehen sein können, die sternförmig auseinander- und zusammengeschwenkt werden können, so wie dies beispielsweise bei Mehrschalengreifern für den Umschlag von losen Gütern wie Schrott, Abfall oder Pappe und Papier der Fall ist.

Die hydraulischen Antriebseinheiten solcher Greifer umfassen üblicherweise Hydraulikzylinder, die direkt an den gegenläufig auf- und zuzuschwenkenden Greifarmen bzw. -schalen angelenkt sein können, um durch Längung bzw. Verkürzung des Hydraulikzylinders die Schalen auf- bzw. zuzuschwenken, wobei die Hydraulikzylinder aber auch einerseits an einem Schalenträgerstück und andererseits an den Schalen angelenkt sein können. Zum anderen sind auch Schwenkantriebe bekannt, die nach dem Spindel- bzw. Schraubenprinzip arbeiten und einen druckbeaufschlagt verschiebbaren Kolben aufweisen, der mit schraubverzahnten Schwenkachsen in Schraubeingriff steht, um durch Verschieben des Kolbens die Schwenkachsen und damit die Greifarme bzw. -schalen auf- und zuschwenken zu können, vgl. beispielsweise EP 31 53 629 B1, DE 203 19 227 U1 oder DE 20 2006 013 101 U1.

Üblicherweise werden die Greiferschalen bzw. -arme in synchronisierter Weise auf- und zugeschwenkt, was durch mechanische bzw. getriebliche Verbindung der beiden Schalen sichergestellt werden kann, aber auch auf hydraulischem Wege erreicht werden kann, vgl. beispielsweise US 5,558,380 B, gemäß der die beiden Hydraulikzylinder, mithilfe derer die Schalen auf- und zugeschwenkt werden, über einen Mengenteiler mit näherungsweise derselben Hydraulikölmenge beaufschlagt werden. Bei den genannten Schraubeingriffs-Antrieben andererseits sind die Schwenkwellen über den gemeinsamen, damit in Schraubeingriff stehenden Kolben synchronisiert.

Für bestimmte Anwendungen wird aber auch gefordert, die Greiferschalen bzw. - arme asynchron verschwenken zu können, um für beispielsweise spezielle Greifaufgaben oder Manipulationsaufgaben eine bestimmte zeitliche Abfolge der Schalen- bzw. Armbewegungen erzeugen zu können oder eine Schale stärker als die andere Schale verschwenken zu können. Einen solchen asynchron betreibbaren Schwenkantrieb für einen Greifer zeigt die Schrift EP 36 56 928 A1, gemäß der zwei Hydraulikzylinder zum Verschwenken der zwei Greifschalen in einem gemeinsamen Gehäuse untergebracht werden sollen und über einen Hydraulikkreis betätigt werden können, der es zulässt, die Geschwindigkeiten der beiden Hydraulikzylinder unterschiedlich zu steuern. Die Schwenkantriebe, die einen solchen asymmetrischen bzw. asynchronen Betrieb der Greiferschalen bzw. -arme zulassen, sind jedoch hinsichtlich Baugröße und bereitstellbaren Antriebskräften bzw. - momenten und insbesondere dem Verhältnis von Baugröße und Antriebsmoment unbefriedigend. Zudem sind oft spezielle Maßnahmen erforderlich, um die beweglichen und hydraulisch abzudichtenden Teile vor rauen Einsatzbedingungen zu schützen.

Der vorliegenden Erfindung liegt daher die Aufgabe zugrunde, einen verbesserten hydraulischen Schwenkantrieb sowie einen verbesserten Greifer der eingangs genannten Art zu schaffen, die Nachteile des Standes der Technik vermeiden und letzteren in vorteilhafter Weise weiterbilden. Insbesondere sollen mit einer kompakten Anordnung, die unempfindlich gegenüber Schmutz und äußeren mechanischen Belastungen ist, hohe Antriebskräfte bzw. -momente für die Greiferschalen oder - arme bereitgestellt werden und in einfacher Weise wahlweise ein asynchroner oder synchroner Betrieb der Greiferschalen bzw. -arme ermöglicht werden.

Erfindungsgemäß wird die genannte Aufgabe durch einen hydraulischen Schwenkantrieb gemäß Anspruch 1 sowie einen Greifer mit einem solchen hydraulischen Schwenkantrieb gemäß Anspruch 18 gelöst. Bevorzugte Ausgestaltungen der Erfindung sind Gegenstand der abhängigen Ansprüche.

Es wird also vorgeschlagen, für die Greifarme bzw. -schalen separate Schraubantriebe vorzusehen, die eigenständig funktionsfähig sind und individuell, einzeln mit Druck beaufschlagbar sind, sodass die jeweilige Schalen- bzw. Armbewegung eigeständig gesteuert werden kann. Erfindungsgemäß besitzen die eigenständig funktionsfähigen, hydraulischen Antriebseinheiten zum rotatorischen Antrieben der Abtriebsstücke, an denen die Greifarme bzw. -schalen drehfest angekuppelt sind, in Richtung der Schwenkachsen der Abtriebsstücke verschiebbare Kolben, die in separaten Antriebsgehäusen druckbeaufschlagt verschiebbar gelagert sind und jeweils mit einem Gewindeteil in Schraubeingriff stehen, wobei das genannte Gewindeteil oder der jeweilige Kolben mit einem der Abtriebsstücke in Antriebsverbindung steht, sodass eine axiale Verschiebung des jeweiligen Kolbens in Richtung der Schwenkachse des zugehörigen Abtriebsstücks eine Verdrehung des zugehörigen Abtriebsstücks um die genannte Schwenkachse bewirkt. Anders als bei den vorbekannten Schwenkantrieben mit separaten Antriebseinheiten für die einzelnen Greiferschalen bzw. -arme, bei denen die Kolben der Hydraulikzylinder quer zur Schwenkachse der Greifschalen bzw. -arme verfahren, sind die Kolben der Schraub-Antriebseinheiten parallel zu den Schwenkachsen der Greiferschalen bzw. -arme verfahrbar ausgebildet, wobei die Verschiebebewegung über den Schraubeingriff in die gewünschte Drehbewegung der Antriebsstücke umgesetzt wird.

Hierdurch kann der Schwenkantrieb bei sehr kompakter Bauweise sehr hohe Antriebskräfte bzw. -momente bereitstellen und ist gleichzeitig unempfindlich gegen äußere Einflüsse wie Schmutz oder mechanische Schläge. Darüber hinaus ist es einfach möglich, die Greiferschalen bzw. -arme wahlweise, je nach Wunsch oder Notwendigkeit des Greifereinsatzes, synchronisiert oder asynchron zueinander zu betätigen, da jede Greiferschale bzw. jeder Greiferarm seine eigene, unabhängig voneinander funktionsfähige Schrauben-Antriebseinheit besitzt. Dies ermöglicht es gleichzeitig auch, die Schwenkachsen der Greiferschalen in großer Freiheit verschieden anzuordnen, wobei nicht nur der Abstand der Schwenkachsen voneinander variabel festgelegt werden kann, sondern auch zueinander verschränkte Schwenkachsen beispielsweise für Mehrschalengreifer realisiert werden können.

In Weiterbildung der Erfindung können die Antriebseinheiten wahlweise asynchron oder synchron zueinander betätigt werden bzw. die Greiferschalen wahlweise asynchron oder synchron zueinander verstellen. Bei asynchronem Verstellen können die Greiferschalen mit unterschiedlicher Geschwindigkeit, unterschiedlichem Geschwindigkeitsprofil und/oder über einen unterschiedlich langen Verstellweg verfahren. Bei synchronem Betrieb verfahren die Greiferschalen synchron zueinander.

Um wahlweise asynchron oder synchron verstellbar zu sein, können die Antriebseinheiten und die Greiferschalen mechanisch ungekoppelt sein, wobei die Antriebseinheiten individuell, einzeln mit Druck beaufschlagbar und steuerbar sein können, sodass die jeweilige Schalen- bzw. Armbewegung eigenständig, mit individueller Geschwindigkeit gesteuert werden kann.

In Weiterbildung der Erfindung kann eine hydraulische Synchronisationsvorrichtung zum Synchronisieren der Bewegungen der mehreren Antriebseinheiten vorgesehen sein, um die Greiferschalen bzw. -arme auch ohne mechanische Zwangskopplung synchron miteinander auf- und zuschwenken zu können.

Eine solche hydraulische Synchronisationseinrichtung kann beispielsweise einen hydraulischen Mengenteiler umfassen, über den die mehreren separaten hydraulischen Antriebseinheiten miteinander verbunden und aufeinander abgestimmt betätigbar sein können. Ein solcher Mengenteiler kann die Druckfluidmenge auf die Druckkammern der mehreren Antriebseinheiten aufteilen, sodass jede Druckkammer von einem Druckanschluss her dieselbe Druckmittelmenge bekommt. Ein solcher Mengenteiler kann beispielsweise in Form eines Kolbenmengenteilers oder eines Zahnradmengenteilers ausgebildet sein.

Wird eine tatsächlich synchrone Betätigung der Greiferschalen bzw. -arme gewünscht, kann der genannte Mengenteiler die Druckmittelmenge bzw. -strömung zu gleichen Teilen aufteilen, sodass die Druckkammer zur Betätigung eines jeden Kolbens dieselbe Druckmittelmenge erhält. Alternativ kann aber auch ein Mengenteiler mit einem anderen Teilungsfaktor Verwendung finden, wenn zwar eine aufeinander abgestimmte Betätigung der Greiferschalen bzw. -arme, jedoch unterschiedlich hohe Betätigungsgeschwindigkeiten und/oder Stellwege gewünscht sind.

Eine aufeinander abgestimmte, jedoch unterschiedlich schnelle und/oder hinsichtlich des Stellwegs unterschiedliche Betätigung lässt sich auch durch unterschiedliche Ausbildung der Druckkammerquerschnitte bzw. Kolbenquerschnitte der einzelnen Antriebseinheiten erzielen, wobei dies auch dazu genutzt werden kann, die bereitgestellten Antriebsmomente in ein bestimmtes Verhältnis zueinander zu setzen.

Um eine asynchrone Betätigung der Greiferschalen bzw. -arme zu ermöglichen, kann den mehreren separaten Antriebseinheiten auch ein hydraulisches Versorgungs- und Steuerungssystem zugeordnet sein, das die den Druckkammern der einzelnen Antriebseinheiten zugeführten Druckmittelmengen und/oder -ströme einzeln und/oder voneinander verschieden steuern kann. Ein solches Versorgungs- und/oder Steuerungssystem kann beispielsweise Steuerventile umfassen, mithilfe derer die einer jeweiligen Antriebseinheit zugeführte Druckmittelmenge individuell gesteuert werden kann.

Vorteilhafterweise kann eine Umschaltvorrichtung vorgesehen sein, um zwischen einem synchronen Betrieb der Greiferschalen bzw. -arme und einem asynchronen Betrieb der genannten Greiferschalen bzw. -arme umschalten zu können. Eine solche Umschalteinrichtung kann vorteilhafterweise hydraulisch ausgebildet sein, beispielsweise eine Bypassschaltung bzw. ein Bypassventil umfassen, mithilfe derer der zuvor genannte Mengenteiler umgangen werden kann.

Die Antriebseinheiten können hinsichtlich der Ausbildung ihres Kolbens, des Schraubeingriffs mit dem Gewindeteil und der Antriebsverbindungen zu den Antriebsstücken hin grundsätzlich unterschiedlich ausgebildet bzw. beschaffen sein. Beispielsweise kann der in der beschriebenen Weise parallel zur Schwenkachse seiner Greiferschale verschiebbare Kolben verschieblich, aber drehfest im zugehörigen Zylinder gelagert sein und mit einer verdrehbar gelagerten Kolbenstange in Schraubeingriff stehen, wobei die genannte Kolbenstange drehbar, aber axial fest gelagert sein kann und drehfest mit den Antriebsstücken für die zugehörige Greiferschale bzw. zu den zugehörigen Greiferschal verbunden sein kann. Beispielsweise kann die Kolbenstange mit ihren Endabschnitten die Antriebsstücke für die Greiferschale bzw. den Greiferarm bilden und stirnseitig aus den Druckmittelzylinder hervorstehen.

Die drehfeste, verschiebliche Lagerung des Kolbens im Zylinder kann auf verschiedene Weise bewerkstelligt sein. Beispielsweise kann der Kolben und der Zylinder eine von der Kreisform abweichende Querschnittskonturierung besitzen, beispielsweise oval oder elliptisch konfiguriert sein. Alternativ oder zusätzlich kann der Kolben aber auch am Verdrehen um seine Verschiebeachse dadurch gehindert werden, dass der Kolben exzentrisch auf der Kolbenstange sitzt, wobei in diesem Fall der Kolben auch kreiszylindrisch konturiert sein kann, ohne sich im Zylinder drehen zu können.

Der Kolben muss jedoch nicht zwangsweise drehfest im Zylinder geführt sein. In alternativer Weiterbildung der Erfindung kann der Kolben mit dem Zylinder auch in Schraubeingriff stehen, sodass sich der Kolben bei axialer Verschiebung entlang der Zylinderachse gleichzeitig verdreht. In diesem Fall kann der Kolben beispielsweise drehfest, aber verschieblich auf der genannten Kolbenstange sitzen, beispielsweise indem eine Kolbeninnenmantelfläche und eine Kolbenstangenaußenmantelfläche jeweils abweichend von der Kreisform bzw. Kreiszylinderform konturiert sind. Beispielsweise kann eine Keilwellenprofilierung oder auch nur eine elliptische Profilierung der Passflächen zwischen Kolben und Kolbenstange vorgesehen sein.

Die Kolbenstange kann aber auch dann, wenn der Kolben mit dem Zylinder in Schraubeingriff steht, mit dem Kolben in Schraubeingriff stehen, sodass sozusagen eine doppelte rotatorische Stellbewegung erzeugt wird. Einerseits dreht sich der Kolben durch den Schraubeingriff mit dem Zylinder, wenn der Kolben axial verstellt wird. Zum anderen erzeugt die axiale Bewegung des Kolbens auch eine Verdrehung der Kolbenstange. Je nach Steigung bzw. Drehsinn der Schraubeingriffspaarungen können sich die rotatorischen Drehbewegungen des Kolbens gegenüber dem Zylinder und der Kolbenstange gegenüber dem Kolben aufsummieren, wobei aber ggf. die Orientierung der Schraubeingriffspaarungen auch so gewählt werden kann, dass die Drehbewegungen bzw. -geschwindigkeiten voneinander zu subtrahieren sind, beispielsweise dergestalt, dass eine schnellere Kolbenrotation in eine langsamere Kolbenstangenrotation umgesetzt wird.

Die den verschiedenen Greiferschalen bzw. -armen zugeordneten hydraulischen Antriebseinheiten können hinsichtlich der Ausbildung der Kolben und/oder des Schraubeingriffs zwischen Kolben und Zylinder und/oder zwischen Kolben und Kolbenstange und/oder zwischen Kolben und Drehteil verschieden voneinander ausgebildet sein, um an verschiedenen hydraulischen Antriebseinheiten verschiedene Schwenkgeschwindigkeiten und/oder Antriebskräfte bzw. -momente zu erzeugen, je nach Ausbildung des Greifers. Beispielsweise kann der Schraubeingriff an einer Antriebseinheit eine andere Steigung besitzen als an einer anderen Antriebseinheit, um die Stellgeschwindigkeit und/oder die auf die Schalen ausgeübten Antriebsmomente bzw. -kräfte unterschiedlich zu gestalten. Beispielsweise könnte ein Mehrschalengreifer unterschiedlich groß ausgebildete Greiferschalen bzw. -arme aufweisen, beispielsweise eine größere und zwei kleinere, sodass die hydraulische Antriebseinheit für die größere Schale eine Antriebseinheit mit höherem Drehmoment, beispielsweise durch eine größere Kolbenquerschnittsfläche und/oder eine kleinere Steigung, und die Antriebseinheiten für die kleineren Schalen für ein kleineres Antriebsmoment konfiguriert sind, beispielsweise durch einen kleineren Kolbenquerschnitt und/oder eine größere Steigung des Schraubeingriffs.

Um an verschiedenen Greiferschalen bzw. -armen unterschiedliche Schwenkgeschwindigkeiten und/oder Schwenkwinkel und/oder Antriebskräfte bzw. -momente zu erzeugen, ist es auch möglich, an einer Antriebseinheit einen einfachen Schraubeingriff und an einer anderen Antriebseinheit einen doppelten Schraubeingriff vorzusehen, beispielsweise dergestalt, dass an der erstgenannten Antriebseinheit der verschiebbare Kolben nur mit der schraubverzahnten Kolbenstange in Schraubeingriff steht und drehfest im Zylinder geführt ist, während bei der zweiten Antriebseinheit der Kolben sowohl mit der schraubverzahnten Kolbenstange als auch mit dem schraubverzahnten Innenmantel des Zylinders in Schraubeingriff steht.

Alternativ oder zusätzlich können die hydraulischen Antriebseinheiten für verschiedene Greiferschalen bzw. -arme unterschiedlich konfiguriert sein, um unterschiedliche Schwenkwinkel zu realisieren, beispielsweise dergestalt, dass eine Antriebseinheit "ihr" Antriebsstück um einen größeren Winkel verdreht und eine andere Antriebseinheit "ihr" Antriebsstück um einen kleineren Winkel verdreht.

Durch die separaten, eigenständig funktionsfähigen hydraulischen Antriebseinheiten können auch verschiedene Greiferschalen bzw. Greiferarme, die verschiedene Abstände ihrer Schwenkachsen und/oder Ausrichtungen der Schwenkachsen zueinander verlangen, anmontiert werden. Vorteilhafterweise kann hierzu zumindest eine der hydraulischen Antriebseinheiten verstellbar an dem gemeinsamen Träger gelagert sein, beispielsweise mittels einer Schlittenführung quer zur Schwenkachse verschiebbar und durch eine Fixiereinrichtung in verschiedenen Stellungen fixierbar, um verschiedene Achsabstände der Schwenkachsen einstellen zu können. Alternativ oder zusätzlich kann zumindest eine der elektrischen Antriebseinheiten auch versetzbar an dem gemeinsamen Träger montierbar sein, beispielsweise über ein Lochbild und Steck- bzw. Fixierbolzen, wobei hier nicht nur verschiedene Achsabstände paralleler Schwenkachsen, sondern auch verschiedene Winkelausrichtungen der Schwenkachsen zueinander einstellbar sein können.

Die Erfindung wird nachfolgend anhand eines vorteilhaften Ausführungsbeispiels und zugehörigen Zeichnungen näher erläutert. In den Zeichnungen zeigen:
- Fig. 1:: eine perspektivische Darstellung eines Greifers mit zwei Greifarmen nach einer vorteilhaften Ausbildung der Erfindung, wobei den beiden Greifarmen separate, eigenständig funktionsfähige Schraubantriebseinheiten zugeordnet sind,
- Fig. 2:: eine Seitenansicht des Greifers aus Fig. 1, der die Greifarme sowohl in der zugeschwenkten Stellung als auch in der aufgeschwenkten Stellung zeigt,
- Fig. 3:: eine Draufsicht auf den Greifer aus den vorhergehenden Figuren von einer Oberseite her,
- Fig. 4:: einen Längsschnitt durch den Greifer entlang der Linie A-A in Fig. 3, die die Anordnung der beiden separaten Schraubantriebseinheiten auf einem gemeinsamen Träger und die entlang der Schwenkachsen der Greifarme verschieblichen Schraubeingriffsteile zeigt,
- Fig. 5:: einen Querschnitt durch den Greifer entlang der Linie C-C in Fig. 3, der durch die Schwenkachse und die dazu koaxiale Verschiebeachse des Kolbens einer der Antriebseinheiten geht und den druckbeaufschlagt verschiebbaren Kolben und dessen Schraubeingriff mit einem Drehteil zeigt, über das das Antriebsstück für den Greiferarm rotatorisch angetrieben wird,
- Fig. 6:: einen Querschnitt durch den Greifer aus den vorhergehenden Figuren entlang der Linie B-B in Fig. 3, der einen Teil der Hydraulikkanäle zum Versorgen bzw. Beaufschlagen der hydraulischen Drehantriebseinheiten zeigt, und
- Fig. 7:: einen Schaltplan des Hydrauliksystems zum Druckversorgen und Steuern der hydraulischen Antriebseinheiten des Greifers aus den vorhergehenden Figuren.

Wie die Figuren zeigen, kann der Greifer 1 zwei Greifarme bzw. -schalen 2 umfassen, die um zwei voneinander beabstandete, beispielsweise parallele Schwenkachsen 3 auf- und zuschwenkbar sind, um zu greifende Güter zu greifen oder im Fall von Zangen oder Scheren zu bearbeiten. Wie eingangs erwähnt, können bei Mehrschalengreifer auch mehr als zwei Greifarme bzw. -schalen 2 vorgesehen sein, deren Schwenkachsen in verschiedene, nicht parallele Richtungen ausgerichtet sein können.

Die Greifarme 2 sind dabei an einem Träger 4 schwenkbar gelagert, der selbst an einem Werkzeugführer, wie beispielsweise einem Baggerstiel oder auch einer Verseilung eines Seilbaggers angelenkt werden kann, ggf. unter Zwischenschaltung eines Drehwerks zum Verdrehen des Greifers 1 um eine aufrechte Achse.

Der genannte Träger 4 trägt dabei auch zwei separate, eigenständig funktionsfähige Antriebseinheiten 5, 6, die im Falle eines Zweischalen- bzw. Zweiarmgreifers parallel zueinander ausgerichtet und voneinander beabstandet an dem Träger 4 befestigt sein können, wobei insbesondere eine Längsachse der Antriebseinheiten 5, 6 parallel zu den Schwenkachsen 3 ausgerichtet, insbesondere koaxial dazu angeordnet sein können.

Die genannten Antriebseinheiten 5, 6 umfassen dabei jeweils zumindest ein Abtriebsstück 7, das um die jeweilige Schwenkachse 3 rotatorisch antreibbar ist und mit jeweils einem der genannten Greifarme 2 drehfest verbunden werden kann, sodass ein Verdrehen des jeweiligen Abtriebsstücks 7 ein Verschwenken des daran anmontierten Greifarms 2 bewirkt.

Wie die Figuren 4 und 5 zeigen, sind die Antriebseinheiten 5, 6 vorteilhafterweise als Schraubantriebseinheiten ausgebildet, wobei jede Antriebseinheit 5, 6 einen in Richtung der jeweiligen Schwenkachse 3 verschiebbaren Kolben 8 aufweist, der mit zumindest einem Gewindeteil 9 in Schraubeingriff steht, wobei das genannte Gewindeteil 9 oder der Kolben 8 mit einem Abtriebsstück 7 in Antriebsverbindung steht, sodass eine axiale Verschiebung des Kolbens 8 ein Verdrehen des zugehörigen Abtriebsstücks 7 dessen Schwenkachse 3 bewirkt.

Wie Figur 5 zeigt, kann das genannte Gewindeteil 9 topf- oder hülsenförmig ausgebildet sein und an einer Innenmantelfläche eine Schraubverzahnung aufweisen, die mit einer außenmantelflächenseitig vorgesehenen Schraubverzahnung des Kolbens 8 in Schraubeingriff steht. Der Kolben 8 kann dabei einen zylindrischen Vorsprung 10 umfassen, der schraubverzahnt ist und mit dem Gewindeteil 9 in Schraubeingriff steht, wobei ein Druckbeaufschlagungsteil 11 des Kolbens 8 in einer Druckkammer 12 des Zylinders 13 verdrehfest, aber axial verschieblich geführt sein kann, sodass durch Druckbeaufschlagung der Druckkammer 12 der Kolben axial verstellt und über dem beschriebenen Schraubeingriff eine Drehbewegung des Gewindeteils 9 erzeugen kann. Das Gewindeteil 9 kann axial fest gelagert und drehfest mit dem genannten Abtriebsstück 7 gekoppelt sein, sodass ein Verschieben des Kolbens 8 eine Drehbewegung des Abtriebsstücks 7 und damit der daran drehfest montierten Greifschale bewirken kann. In diesem Fall kann der Zylinder 13 bzw. allgemein das Gehäuse der Antriebseinheit 5, 6 drehfest am Träger 4 montiert sein. Alternativ wäre es aber auch möglich, das beschriebene Gewindeteil 9 drehfest am Träger 4 zu montieren und den Zylinder 13 bzw. das Gehäuse 14 der Antriebseinheit 5, 6 mit dem Abtriebsstück 7 drehfest zu verbinden, sodass sich das Gehäuse 14 verdreht und hierdurch das Abtriebsstück 7 rotatorisch angetrieben wird.

Wie eingangs schon erwähnt, muss der Kolben 8 nicht drehfest im Zylinder 13 geführt sein, sondern es könnte auch zwischen dem Kolben 8 und dem Zylinder 13 eine Verzahnung vorgesehen sein. Ebenso wäre es möglich, anstelle des topf- oder hülsenförmigen Gewindeteils 9, das in der Figur 5 gezeigt ist, als Gewindeteil eine Kolbenstange vorzusehen, die außenseitig schraubverzahnt ist und sich durch den Kolben 8 hindurcherstrecken kann, um mit einer dort innenmantelseitig vorgesehenen Schraubverzahnung zu kämmen.

Vorteilhafterweise ist die Kolbenzylindereinheit, die von dem Kolben 8 und dem Zylinder 13 gebildet wird, doppeltwirkend ausgebildet, wobei der Kolben 8 zwei Druckkammern 12 und 15 im Zylinder 13 voneinander trennen bzw. teilen kann. Je nachdem, welche der Druckkammern 12, 15 druckbeaufschlagt wird, kann der Kolben 8 in die eine oder andere Richtung verschoben und damit der angekoppelte Greifarm 2 aufgeschwenkt oder zugeschwenkt werden. Vorteilhafterweise kann die Druckkammerzuordnung dabei derart getroffen werden, dass eine Druckbeaufschlagung der kleineren Ringkammer ein Aufschwenken des Greifarms 2 und eine Druckbeaufschlagung der im Querschnitt größeren Vollkammer 12 ein Zuschwenken des Greifarms 2 bewirkt. Hierdurch können in einfacher Weise höhere Schließkräfte als Öffnungskräfte erzielt werden.

Wie Figur 1 und Figur 4 zeigt, besitzen die Antriebseinheiten 5, 6 jeweils ihr eigenes Gehäuse 14 und sind eigenständig, per se unabhängig voneinander betriebsbereit und funktionstüchtig, wobei nichtsdestotrotz natürlich durch Steuerung der hydraulischen Beaufschlagung der beiden Antriebseinheiten 5, 6 eine aufeinander abgestimmte Betätigung bewirkt werden kann.

Wie Figur 7 zeigt, kann das hydraulische Versorgungs- und/oder Steuerungssystem 17 eine hydraulische Synchronisationseinrichtung 18 mit einem Mengenteiler 19 umfassen, mithilfe derer die Betätigung der Greifarme 2 synchronisiert bzw. aufeinander abgestimmt werden dergestalt, dass die Greifarme 2 in gewünschter Abhängigkeit voneinander auf- und zuschwenken, insbesondere gegenläufig gleichlaufend aufgeschwenkt und zugeschwenkt werden können. Der Mengenteiler 19 teilt dabei den Druckmittelstrom zum Beschlagen der jeweiligen Druckkammern 12 bzw. 15 der Antriebseinheiten 5, 6 in einem vorbestimmten Verhältnis zueinander auf, sodass die Antriebseinheiten 5, 6 mit denselben Druckmittelmengen bzw. in bestimmtem Mengenverhältnis zueinanderstehenden Druckmittelmengen beaufschlagt werden, wodurch sich die rotatorischen Bewegungen der Antriebseinheiten 5, 6 miteinander synchronisieren bzw. aufeinander abstimmen.

Wie Figur 7 zeigt, kann den Druckkammern 12 der Antriebseinheiten 5, 6, die ein Zuschwenken der Greifarme 2 bewirken, jeweils ein Rückschlagventil 20 zugeordnet sein, um ungewollten Druckverlust und damit Nachlassen der Zugreifkräfte zu vermeiden. Ein gesteuertes Schaltventil 21 kann den genannten Rückschaltventilen 20 vorgeschaltet sein und die zu den Rückschaltventilen 20 führenden Leitungen wahlweise sperren bzw. miteinander verbinden, vgl. Figur 7.

## Patentansprüche

1. Hydraulischer Schwenkantrieb für einen Greifer (1), der zumindest zwei zangenartig bewegbare Greifarme (2) oder -schalen besitzt, mit zumindest zwei Abtriebsstücken (7), die an einem gemeinsamen Träger (4) um jeweils eine Schwenkachse (3) drehbar gelagert sind und jeweils drehfeste Verbindungsmittel zum drehfesten Verbinden mit jeweils einem/r der genannten Greifarme (2) oder -schalen besitzen, wobei die Abtriebsstücke (7) von hydraulischen Antriebseinheiten (5, 6) gegenläufig zueinander antreibbar sind, wobei die beiden Antriebseinheiten (5, 6) in Richtung der genannte Schwenkachsen (3) verschiebbare Kolben (8) aufweisen, die in separaten Antriebsgehäusen druckbeaufschlagt verschiebbar gelagert sind und jeweils mit einem Gewindeteil (9) in Schraubeingriff stehen, wobei das Gewindeteil (9) oder der Kolben (8) einer jeweiligen Antriebseinheit (5, 6) mit einem der Abtriebsstücke (7) in Antriebsverbindung steht, sodass eine axiale Verschiebung des jeweiligen Kolbens (8) eine Verdrehung des zugehörigen Abtriebsstücks (7) bewirkt, **dadurch gekennzeichnet, dass** die Abtriebsstücke (7) mechanisch ungekoppelt von die separaten, eigenständig funktionsfähigen hydraulischen Antriebseinheiten (5, 6) antreibbar sind.

2. Hydraulischer Schwenkantrieb nach dem vorhergehenden Anspruch, wobei die beiden Antriebseinheiten (5, 6) wahlweise asynchron und synchron zueinander verstellbar sind, wobei die Antriebseinheiten (5, 6) insbesondere individuell, einzeln mit Druck beaufschlagbar sind, sodass die jeweilige Schalen- bzw. Armbewegung eigenständig, mit individueller Geschwindigkeit steuerbar ist.

3. Hydraulischer Schwenkantrieb nach einem der vorhergehenden Ansprüche, wobei eine hydraulische Synchronisationseinrichtung (18) zum Synchronisieren oder Aufeinanderabstimmen der Drehbewegungen der Antriebseinheiten (5, 6) vorgesehen ist.

4. Hydraulischer Schwenkantrieb nach dem vorhergehenden Anspruch, wobei die Synchronisationseinrichtung (18) einen hydraulischen Mengenteiler (19) aufweist, durch den die separaten hydraulischen Antriebseinheiten (5, 6) miteinander verbunden und aufeinander abgestimmt betätigbar sind, wobei der hydraulische Mengenteiler (19) vorzugsweise ein Kolbenmengenteiler oder ein Zahnradmengenteiler ist.

5. Hydraulischer Schwenkantrieb nach einem der vorhergehenden Ansprüche, wobei eine Umschaltvorrichtung zum Umschalten zwischen synchronem Betreiben der Antriebseinheiten (5, 6) und einem asynchronen Betreiben der Antriebseinheiten (5, 6) vorgesehen ist.

6. Hydraulischer Schwenkantrieb nach dem vorhergehenden Anspruch, wobei die Umschalteinrichtung eine Bypasseinrichtung zum Umgehen eines Mengenteilers (19) aufweist.

7. Hydraulischer Schwenkantrieb nach einem der vorhergehenden Ansprüche, wobei die Kolben (8) jeweils verdrehfest in einem Hydraulikzylinder verschieblich gelagert sind, indem der Querschnitt des Kolbens (8) und der Hydraulikzylinder von der Kreisform abweichend konturiert, vorzugsweise oval oder elliptisch konturiert, sind und/oder der Kolben (8) exzentrisch auf einer Kolbenstange sitzt, die über ein Gewindeteil (9) mit dem Kolben und/oder einem Gegenstück in Schraubeingriff steht, und/oder der Kolben (89 einen exzentrischen Fortsatz besitzt, der mit einem topf- oder hülsenförmigen Gewindeteil (9) in Schraubeingriff steht.

8. Hydraulischer Schwenkantrieb nach einem der Ansprüche 1 bis 6, wobei der Kolben (8) mit dem Zylinder, in dem der Kolben (8) längsverschieblich aufgenommen ist, in Schraubeingriff steht, sodass eine Axialbewegung des Kolbens (8) eine Rotationsbewegung von Kolben (8) und Zylinder relativ zueinander bewirkt, wobei der Kolben (8) verschieblich, drehfest auf einer Kolbenstange sitzt, die mit einem der Abtriebsstücke (7) drehfest verbunden ist, oder mit einer Kolbenstange in Schraubeingriff steht, die mit einem der Abtriebsstücke (7) antriebsverbunden ist, oder mit einem topf- oder hülsenförmigen, axial fest gelagerten Drehteil in Schraubeingriff steht.

9. Hydraulischer Schwenkantrieb nach einem der vorhergehenden Ansprüche, wobei der Träger (4) eine Positionsverstelleinrichtung zum Einstellen verschiedener Positionen der Antriebseinheiten (5, 6) relativ zueinander aufweist.

10. Hydraulischer Schwenkantrieb nach dem vorhergehenden Anspruch, wobei die Positionsverstelleinrichtung eine Achsabstands-Einstelleinrichtung zum Einstellen verschiedener Achsabstände der hydraulischen Antriebseinheiten (5, 6) aufweist.

11. Hydraulischer Schwenkantrieb nach einem der beiden vorhergehenden Ansprüche, wobei die Positionsverstelleinrichtung eine Winkeleinstellvorrichtung zum Ausrichten der Antriebseinheiten (5, 6) in verschiedenen Winkeln zueinander aufweist.

12. Hydraulischer Schwenkantrieb nach einem der vorhergehenden Ansprüche, wobei die Antriebseinheiten (5, 6) zueinander identisch ausgebildet sind.

13. Hydraulischer Schwenkantrieb nach einem der Ansprüche 1 bis 11, wobei die Antriebseinheiten (5, 6) voneinander unterschiedlich ausgebildet sind derart, dass die Antriebseinheiten (5, 6) unterschiedliche Schwenkgeschwindigkeiten und/oder unterschiedliche Schwenkwinkel und/oder unterschiedliche Antriebsmomente bereitstellen.

14. Hydraulischer Schwenkantrieb nach dem vorhergehenden Anspruch, wobei die Antriebseinheiten (5, 6)
- Schraubeingriffe mit unterschiedlichen Steigungen und/oder einen einfach schraubverzahnten Kolben (8) einerseits und einen doppelt schraubverzahnten Kolben (8) andererseits, und/oder
- Druckkammern unterschiedlicher Querschnittsflächen besitzen.

15. Greifer mit zwei Greiferschalen oder -armen, die zueinander gegenläufig auf- und zuschwenkbar sind, sowie einem hydraulischen Schwenkantrieb, der gemäß einem der vorhergehenden Ansprüche ausgebildet ist, zum Auf- und Zuschwenken der Greiferschalen bzw. -arme.

## Claims

1. Hydraulic pivot drive for a gripper (1) which comprises at least two gripper arms (2) or shells which can be moved in the manner of tongs, having at least two output pieces (7) which are mounted on a common carrier (4) so as to be rotatable about a respective pivot axle (3) and each have co-rotating connecting means for co-rotatingly connecting to a respective one of the said gripper arms (2) or shells, wherein the output pieces (7) are drivable in opposite directions to one another by hydraulic drive units (5, 6), wherein the two drive units (5, 6) have pistons (8) which are displaceable in the direction of the said pivot axles (3), are mounted so as to be displaceable in separate drive housings under pressure application and are each in screw engagement with a threaded part (9), wherein the threaded part (9) or the piston (8) of a respective drive unit (5, 6) is in drive connection with one of the output pieces (7) so that an axial displacement of the respective piston (8) causes a rotation of the associated output piece (7), **characterized in that** the output pieces (7) can be driven mechanically uncoupled from the separate, independently operative hydraulic drive units (5, 6).

2. Hydraulic pivot drive according to the preceding claim, wherein the two drive units (5, 6) are optionally adjustable asynchronously and synchronously to one another, wherein the drive units (5, 6) can in particular be pressurized individually, so that the respective shell or arm movement can be controlled independently at an individual speed.

3. Hydraulic pivot drive according to one of the preceding claims, wherein a hydraulic synchronization device (18) is provided for synchronizing or coordinating the rotary movements of the drive units (5, 6).

4. Hydraulic pivot drive according to the preceding claim, wherein the synchronization device (18) has a hydraulic flow divider (19), by means of which the separate hydraulic drive units (5, 6) are connected to one another and can be actuated in a coordinated manner, wherein the hydraulic flow divider (19) is preferably a piston-type flow divider or a gear-type flow divider.

5. Hydraulic pivot drive according to one of the preceding claims, wherein a switching device is provided for switching between synchronous operation of the drive units (5, 6) and asynchronous operation of the drive units (5, 6).

6. Hydraulic pivot drive according to the preceding claim, wherein the switching device has a bypass device for bypassing a flow divider (19).

7. Hydraulic pivot drive according to one of the preceding claims, wherein the pistons (8) are each mounted to be torsionally-fixed in a hydraulic cylinder in a displaceable manner, in that the cross-section of the piston (8) and the hydraulic cylinder are contoured in a manner deviating from the circular shape, preferably oval or elliptically contoured, and/or the piston (8) is seated eccentrically on a piston rod which is in screw engagement with the piston and/or a counterpart via a threaded part (9), and/or the piston (89) has an eccentric extension which is in screw engagement with a pot-shaped or sleeve-shaped threaded part (9).

8. Hydraulic pivot drive according to one of claims 1 to 6, wherein the piston (8) is in screw engagement with the cylinder, in which the piston (8) is accommodated in a longitudinally displaceable manner, so that an axial movement of the piston (8) causes a rotational movement of piston (8) and cylinder relative to one another, wherein the piston (8) is displaceably mounted on a piston rod which is connected to one of the output pieces (7) in a rotatable manner, rotatably seated on a piston rod which is rotatably connected to one of the output pieces (7), or is in screw engagement with a piston rod which is drive-connected to one of the output pieces (7), or is in screw engagement with a pot-shaped or sleeve-shaped, axially fixedly mounted rotary part.

9. Hydraulic pivot drive according to one of the preceding claims, wherein the carrier (4) comprises a position adjusting device for adjusting different positions of the drive units (5, 6) relative to one another.

10. Hydraulic pivot drive according to the preceding claim, wherein the position adjusting device has a center distance adjusting device for adjusting different center distances of the hydraulic drive units (5, 6).

11. Hydraulic pivot drive according to one of the two preceding claims, wherein the position adjusting device has an angle adjusting device for orienting the drive units (5, 6) at different angles to one another.

12. Hydraulic pivot drive according to one of the preceding claims, wherein the drive units (5, 6) are configured identical to one another.

13. Hydraulic pivot drive according to one of claims 1 to 11, wherein the drive units (5, 6) are configured differently from one another in such a way that the drive units (5, 6) provide different pivot speeds and/or different pivot angles and/or different drive torques.

14. Hydraulic pivot drive according to the preceding claim, wherein the drive units (5, 6) have
- female screw threads with different pitches and/or a single-splined piston (8) on the one hand and a double-splined piston (8) on the other hand, and/or
- pressure chambers with different cross-sectional areas.

15. Gripper comprising two gripper shells or arms, which can be pivoted open and closed in opposite directions to one another, and a hydraulic pivot drive, which is configured in accordance with one of the preceding claims, for pivoting the gripper shells or arms open and closed.

## Revendications

1. Entraînement pivotant hydraulique pour un préhenseur (1), qui possède au moins deux bras (2) ou coques de préhension mobiles à la manière d'une pince, avec au moins deux pièces de sortie (7) qui sont montées de manière rotative sur un support commun (4) autour d'un axe de pivotement respectif (3) et qui possèdent respectivement des moyens de liaison solidaires en rotation pour la liaison solidaire en rotation avec respectivement l'un desdits bras (2) ou coques de préhension, les pièces de sortie (7) d'unités d'entraînement hydrauliques (5, 6) pouvant être entraînées en direction contraire l'une de l'autre, les deux unités d'entraînement (5, 6) présentant des pistons (8) qui peuvent coulisser en direction desdits axes de pivotement (3), qui sont montés dans des boîtiers d'entraînement séparés de manière à pouvoir coulisser sous l'effet de la pression et qui sont respectivement en prise par vissage avec une partie filetée (9), la partie filetée (9) ou le piston (8) d'une unité d'entraînement respective (5, 6) étant en liaison d'entraînement avec l'une des pièces de sortie (7), de telle sorte qu'un coulissement axial du piston respectif (8) provoque une rotation de la pièce de sortie (7) correspondante, **caractérisé en ce que** les pièces de sortie (7) peuvent être entraînées mécaniquement sans être couplées par les unités d'entraînement hydrauliques (5, 6) séparées, capables de fonctionner de manière autonome.

2. Entraînement pivotant hydraulique selon la revendication précédente, dans lequel les deux unités d'entraînement (5, 6) peuvent être réglées au choix de manière asynchrone et synchrone l'une par rapport à l'autre, les unités d'entraînement (5, 6) pouvant être soumises individuellement à une pression, notamment de manière individuelle, de telle sorte que le mouvement respectif de la coque ou du bras peut être commandé de manière autonome, avec une vitesse individuelle.

3. Entraînement pivotant hydraulique selon l'une quelconque des revendications précédentes, dans lequel il est prévu un appareil de synchronisation hydraulique (18) pour synchroniser ou accorder les mouvements de rotation des unités d'entraînement (5, 6).

4. Entraînement pivotant hydraulique selon la revendication précédente, dans lequel l'appareil de synchronisation (18) présente un diviseur de débit hydraulique (19) par lequel les unités d'entraînement hydrauliques séparées (5, 6) sont reliées entre elles et peuvent être actionnées de manière coordonnée, le diviseur de débit hydraulique (19) étant de préférence un diviseur de débit à piston ou un diviseur de débit à roue dentée.

5. Entraînement pivotant hydraulique selon l'une quelconque des revendications précédentes, dans lequel il est prévu un dispositif de commutation pour commuter entre un fonctionnement synchrone des unités d'entraînement (5, 6) et un fonctionnement asynchrone des unités d'entraînement (5, 6).

6. Entraînement pivotant hydraulique selon la revendication précédente, dans lequel l'appareil de commutation présente un appareil de dérivation pour contourner un diviseur de débit (19).

7. Entraînement pivotant hydraulique selon l'une quelconque des revendications précédentes, dans lequel les pistons (8) sont montés de manière coulissante dans un vérin hydraulique de manière résistante à la torsion, par le fait que la section transversale du piston (8) et du vérin hydraulique ont un contour différent de la forme circulaire, de préférence un contour ovale ou elliptique, et/ou le piston (8) repose de manière excentrique sur une tige de piston qui est en prise par vissage avec le piston et/ou une pièce complémentaire par l'intermédiaire d'une partie filetée (9), et/ou le piston (89) possède un prolongement excentrique qui est en prise par vissage avec une partie filetée (9) en forme de pot ou de douille.

8. Entraînement pivotant hydraulique selon l'une quelconque des revendications 1 à 6, dans lequel le piston (8) est en prise par vissage avec le vérin dans lequel le piston (8) est logé de manière coulissante longitudinalement, de telle sorte qu'un mouvement axial du piston (8) provoque un mouvement de rotation du piston (8) et du vérin l'un par rapport à l'autre, le piston (8) reposant de manière coulissante, solidaire en rotation sur une tige de piston qui est reliée solidairement en rotation à l'une des pièces de sortie (7), ou est en prise par vissage avec une tige de piston qui est reliée en entraînement à l'une des pièces de sortie (7), ou est en prise par vissage avec une partie rotative en forme de pot ou de douille, montée solidairement en direction axiale.

9. Entraînement pivotant hydraulique selon l'une quelconque des revendications précédentes, dans lequel le support (4) présente un appareil de réglage de position pour ajuster différentes positions des unités d'entraînement (5, 6) l'une par rapport à l'autre.

10. Entraînement pivotant hydraulique selon la revendication précédente, dans lequel l'appareil de réglage de position présente un appareil d'ajustement d'entraxe pour ajuster différents entraxes des unités d'entraînement hydrauliques (5, 6).

11. Entraînement pivotant hydraulique selon l'une quelconque des deux revendications précédentes, dans lequel l'appareil de réglage de position présente un dispositif d'ajustement angulaire pour orienter les unités d'entraînement (5, 6) selon différents angles l'une par rapport à l'autre.

12. Entraînement pivotant hydraulique selon l'une quelconque des revendications précédentes, dans lequel les unités d'entraînement (5, 6) sont configurées identiques l'une à l'autre.

13. Entraînement pivotant hydraulique selon l'une quelconque des revendications 1 à 11, dans lequel les unités d'entraînement (5, 6) sont configurées différentes l'une de l'autre de telle sorte que les unités d'entraînement (5, 6) fournissent des vitesses de pivotement différentes et/ou des angles de pivotement différents et/ou des couples d'entraînement différents.

14. Entraînement pivotant hydraulique selon la revendication précédente, dans lequel les unités d'entraînement (5, 6) possèdent
- des prises de vis avec des pas différents et/ou un piston à denture hélicoïdale simple (8) d'une part et un piston à denture hélicoïdale double (8) d'autre part, et/ou
- des chambres de pression de différentes surfaces de section transversale.

15. Préhenseur avec deux coques ou bras de préhension, qui peuvent être pivotés vers le haut et vers le bas en direction contraire l'un de l'autre, ainsi qu'un entraînement pivotant hydraulique qui est configuré selon l'une quelconque des revendications précédentes, pour le pivotement vers le haut et vers le bas des coques ou des bras de préhension.
